# EUROPÄISCHE PATENTSCHRIFT

(11) **EP 1 807 502 B1**
(45) Veröffentlichungstag und Bekanntmachung des Hinweises auf die Patenterteilung: **06.02.2008**
(21) Anmeldenummer: 05806644.0
(22) Anmeldetag: 18.10.2005
(51) Int. Cl.: C12M 1/02

(54) **VORRICHTUNG ZUM SCHÜTTELN VON MEDIEN**
DEVICE FOR AGITATING MEDIA
DISPOSITIF POUR AGITER DES AGENTS

(30) Priorität: 26.10.2004 DE 102004052156
(43) Veröffentlichungstag der Anmeldung: 18.07.2007
(73) Patentinhaber: Sartorius Stedim Biotech GmbH, 37079 Göttingen (DE)
(72) Erfinder: BAUMFALK, Reinhard, 37083 Göttingen (DE); OBERMANN, Stefan, 37139 Adelebsen (DE); SCHMELIG, Christian, 34327 Körle (DE); GOREN, Len, Allentown, PA 18104 (US); CLAPP, Kenneth, P., Allentown, PA 18104-9692 (US)
(86) Internationale Anmeldenummer: PCT/EP2005/011166
(87) Internationale Veröffentlichungsnummer: WO 2006/045477

(56) Entgegenhaltungen:
- WO-A-98/32838
- WO-A-02/101000
- US-A- 5 577 837

## Beschreibung

Die Erfindung betrifft eine Vorrichtung zum Schütteln von Medien, die auf einem Tablar angeordnet sind, bestehend aus einem Gehäuse mit einer Schüttelmechanik, über die das Tablar in Schüttelbewegungen versetzbar ist, und mit mindestens einem mit einer eine Sensorelektronik aufweisenden Steuereinheit verbundenen Sensor.

Soweit im Labor zu untersuchende Medien, beispielsweise für biologische Fermentationsprozesse, in Bewegung gehalten werden müssen, werden hierzu Laborschüttler verwendet. Die Laborschüttler weisen ein im Wesentlichen horizontales Tablar auf, auf dem sich das zu untersuchende Medium, beispielsweise in einem Schüttelkolben, befindet. Das Tablar wird dabei von einer in einem Gehäuse angeordneten Schüttelmechanik in eine kreisende Bewegung, eine Längsbewegung oder in eine Kippbewegung versetzt. Um das in Bewegung gehaltene Medium zu untersuchen, werden Sensoren benutzt. Zusätzlich mit dem steigenden Bedürfnis jeden Schüttelkolben auf einem Tablar mit Sensoren bzw. einer Sensorik für Größen wie Sauerstoffgehalt oder ph-Wert auszustatten, um hier bereits Daten für die Prozessentwicklung zu sammeln, müssen auf dem Tablar derzeitig immer mehr Sensoren mit den zugehörigen Verkabelungen, Sensorelektronik und Datenleitungen untergebracht werden.
Eines der Hauptprobleme für die Indikation von Sensorik auf einem Laborschüttler ist die Tatsache, dass sich die zu untersuchenden Medien in Bewegung befinden müssen, so dass die Übertragung von Sensorsignalen der Sensoren zur Sensorelektronik bzw. zu einer Steuereinheit über permanent bewegte, geknickte Kabel notwendig ist, was besonders bei den zahlreichen Messleitungen ein mechanisch-elektrisches Problem durch möglichen Kabelbruch darstellt.
Aus der WO 02/101000 A2 ist eine Schüttelmaschine zur biologischen Fermentation bekannt. Bei dem bekannten Schüttler sind die Sensoren bzw. Messköpfe getrennt von dem Tablar angeordnet, so dass sich das Tablar gegenüber den Messköpfen bewegt. Dies ist allerdings nur durch berührungslose, optische Messmethoden möglich und scheidet die Anordnung von Sensoren am Tablar bzw. an oder in einem Schüttelkolben aus.

Aufgabe der vorliegenden Erfindung ist es daher, eine Vorrichtung zum Schütteln von Medien anzugeben, die eine messtechnische Überwachung der auf einem Tablar insbesondere in Schüttelkolben angeordneten Medien, die in Bewegung gehalten werden, durch auf dem Tablar angeordnete Sensoren zu überwachen und dabei mechanische Probleme, wie Kabelbruch von Messleitungen zur Messwertverarbeitung, zu vermeiden.

Diese Aufgabe wird in Verbindung mit dem Oberbegriff des Anspruches 1 dadurch gelöst, dass der mindestens eine Sensor und die mit dem Sensor verbundene Sensorelektronik auf dem Tablar angeordnet sind und drahtlos mit der ortsfest angeordneten Steuereinheit kommunizieren.

Dadurch, dass die Sensorelektronik von der Steuereinheit getrennt und auf dem Tablar angeordnet ist, bestehen zwischen Sensor und Sensorelektronik keine Bewegungsprobleme mit Verbindungskabeln zu den Sensoren, da die Sensorelektronik gegenüber den Sensoren keiner Relativbewegung unterliegt. Dadurch, dass die Sensorelektronik drahtlos mit der ortsfesten, beispielsweise am Gehäuse angeordneten Steuereinheit kommuniziert, besteht auch zwischen Sensorelektronik und Steuereinheit kein Kabelproblem.
Gemäß einer bevorzugten Ausführungsform der Erfindung sind auf dem Tablar eine Mehrzahl von Sensoren angeordnet und ist auf dem Tablar ein zentraler Datenbus vorgesehen, über den mit Hilfe der Sensorelektronik die Kommunikation zwischen Sensoren und einer zentralen Schnittstelle am Tablar erfolgt, wobei die zentrale Schnittstelle drahtlos mit einer ortsfesten Schnittstelle, beispielsweise am Gehäuse, kommuniziert. Durch den zentralen Datenbus ist es möglich, die Kommunikation zwischen den Sensoren und der ortsfesten Steuereinheit über nur eine zentrale Schnittstelle am Tablar und über die mit dieser korrespondierenden ortsfesten Schnittstelle drahtlos durchzuführen.
Nach einer weiteren bevorzugten Ausführungsform der Erfindung weist die zentrale Schnittstelle einen Signalsender auf, dessen Signale von einem Signalempfänger der ortsfesten Schnittstelle empfangen werden. Weiterhin weist die zentrale Schnittstelle einen Kommunikationsempfänger auf, der Signale von einem Kommunikationssender der ortsfesten Schnittstelle empfängt. Signalempfänger und Kommunikationssender der ortsfesten Schnittstelle sind mit der Steuereinheit über eine Datenleitung verbunden. Die Steuereinheit weist zur Verarbeitung der Messdaten und zur Steuerung einen Mikroprozessor auf. Die Steuereinheit kann aber auch von einem Computer gebildet werden.
Gemäß einer weiteren bevorzugten Ausführungsform der Erfindung werden von der Sensorelektronik gesammelte und aufbereitete Messsignale der Sensoren über den zentralen Datenbus zur zentralen Schnittstelle geleitet. Die Kommunikation zwischen der zentralen Schnittstelle und der ortsfesten Schnittstelle kann dabei mittels Verwendung von Radiofrequenzen über die bekannte RFID(Radio Frequency Identification)-Technik erfolgen. Es ist aber auch eine drahtlose Kommunikation über die ebenfalls bekannte Bluetooth-Technik möglich.
Gemäß einer weiteren bevorzugten Ausführungsform der Erfindung befinden sich die Medien in auf dem Tablar angeordneten Schüttelkolben. Zur Messung des Mediums in einem Schüttelkolben ist dabei ein dem Schüttelkolben benachbarter, drahtloser Sensor vorgesehen. Der drahtlose Sensor kann dabei als optischer Sensor ausgebildet sein. Auch ist es möglich, einen Sensor als eine in dem Schüttelkolben anordenbare Sonde mit einer Drahtverbindung zur Sensorelektronik auszubilden. Die Sensorelektronik und / oder -mechanik kann dabei weitergehend im Tablar räumlich untergebracht sein. Die Unterseite des Tablars kann dabei so gestaltet sein, dass sie die Maße und Haltepunkte handelsüblicher Schüttlertablare aufweist, so dass eine einfache Installation und Nachrüstung von Laborschüttlern möglich ist. Die Oberfläche des Tablars kann mit den üblichen Gewindelochrastern ausgestattet sein, so dass übliche Halter oder Coaster für Schüttelkolben installiert werden können.
Gemäß einer weiteren bevorzugten Ausführungsform der Erfindung erfolgt die Energieversorgung der Sensoren und der Sensorelektronik auf dem Tablar drahtlos. Dies hat den Vorteil, dass auch bei der Energie- bzw. Spannungsversorgung keine Probleme mit zu bewegenden Kabeln auftreten. Da allerdings eine Spannungsversorgung gegenüber Datenleitungen wesentlich unempfindlicher gegen Störungen aufgrund von Unerbrechungen reagiert und zur Energieversorgung nur zwei bewegliche Kabel notwendig wären, könnte grundsätzlich auch eine drahtgebundene Verbindung verwendet werden.
Nach einer weiteren bevorzugten Ausführungsform der Erfindung ist am Gehäuse ein ortsfester Energiesender und am Tablar ein Energieempfänger vorgesehen. Die Energie könnte dabei induktiv oder durch eine RFID-Verbindung übertragen werden. Insbesondere bei einer kreisförmigen Bewegung des Tablars ist es möglich, die Energieversorgung der Sensoren und der Sensorelektronik über einen Generator durchzuführen, der von der Bewegung des Tablars angetrieben wird.
Weiterhin ist es von Vorteil, eine stromsparende Sensortechnik, d.h. optische und / oder miniaturisierte Messtechnik, zu verwenden.

Weitere Einzelheiten der Erfindung ergeben sich aus der nachfolgenden ausführlichen Beschreibung und den beigefügten Zeichnungen, in denen bevorzugte Ausführungsformen der Erfindung beispielhaft veranschaulicht sind.

In den Zeichnungen zeigen:
- Figur 1:: Eine schematische Darstellung einer Vorrichtung zum Schütteln von Medien und
- Figur 2:: ein Blockschaltbild einer Vorrichtung zum Schütteln von Medien.

Eine Vorrichtung 1 zum Schütteln von Medien besteht im Wesentlichen aus einem Gehäuse 2, einem Tablar 3, Sensoren 4, 5, eine Sensorelektronik 6 und einer Steuereinheit 7.

Das Gehäuse 2 weist dabei eine nicht weiter dargestellte Schüttelmechanik auf, die das Tablar 3 in Schüttelbewegungen versetzt. Bei der Schüttelbewegung kann es sich dabei um eine kreisende Bewegung, um eine horizontale oder vertikale Längsbewegung, um eine Kippbewegung oder um eine Kombination von Bewegungen handeln.

Auf dem Tablar 3 sind übliche nicht dargestellte Halter zum Halten der Schüttelkolben 8, in denen sich das zu schüttelnde Medium 9 befindet, angebracht.

Das Tablar 3 weist drahtlose Sensoren 4, die beispielsweise als optische Sensoren ausgebildet und den Schüttelkolben 8 benachbart angeordnet sind, sowie drahtgebundene Sensoren 5 auf. Die drahtgebundenen Sensoren 5 sind beispielsweise als in die Schüttelkolben 8 einsteckbare Sonden ausgebildet.

Die Sensoren 4,5 sind mit der Sensorelektronik 6 verbunden, die in das Tablar 3 integriert ist. Messsignale von den Sensoren 4,5 werden von der jeweils zugeordneten Sensorelektronik 6 gesammelt, aufbereitet und über einen zentralen Datenbus 10 einer ebenfalls am Tablar 3 angeordneten, zentralen Schnittstelle 11 zugeleitet. Von der zentralen Schnittstelle 11 erfolgt eine drahtlose Kommunikation mit einer ortsfesten Schnittstelle 12, die im Beispiel am Gehäuse 2 angeordnet ist. Die Kommunikation zwischen zentraler Schnittstelle 11 und ortsfester Schnittstelle 12 erfolgt im Beispiel nach der RFID(Radio Frequency Identification)-Technik. Sie ermöglicht eine schnelle und automatische Datenerfassung über Radiowellen, beispielsweise mit Hilfe von Transpondern und entsprechenden Lese- und Sendegeräte. Die Kommunikation zwischen zentraler Schnittstelle und ortsfester Schnittstelle kann auch per Funk nach den bekannten Bluetooth-Schnittstellen-Standard erfolgen.

Die ortsfeste Schnittstelle 12 ist über eine Drahtverbindung mit der Steuereinheit 7 verbunden. Die Steuereinheit 7 kann auch als ein separater PC ausgebildet sein. Von der Steuereinheit 7 können in entsprechender, umgekehrter Richtung Steuersignale zu der Sensorelektronik 6 bzw. den Sensoren 4, 5 gesendet werden.

Die zentrale Schnittstelle 11 weist einen Signalsender 13 auf, dessen Signale von einem Signalempfänger 14 der ortfesten Schnittstelle 12 empfangen werden. Die zentrale Schnittstelle 11 weist weiterhin einen Kommunikationsempfänger 15, der Signale von einem Kommunikationssender 16 der ortsfesten Schnittstelle 12 empfängt, auf.

Die Energieversorgung der Sensoren 4, 5 und der Sensorelektronik 6 erfolgt drahtlos über einen am Gehäuse 2 ortsfest angeordneten Energiesender 17 und einem am Tablar 3 angeordneten Energieempfänger 18. Die Energieversorgung bzw. Energieübertragung kann dabei über eine RFID-Verbindung erfolgen. Grundsätzlich ist aber auch eine induktive Energieübertragung möglich. Auch ist es möglich, dass die Energieversorgung der Sensoren 4, 5 und der Sensorelektronik 6 über einen nicht dargestellten Generator erfolgt, der von der Bewegung des Tablars 3 angetrieben wird.

## Patentansprüche

1. Vorrichtung zum Schütteln von Medien, die auf einem Tablar angeordnet sind, bestehend aus einem Gehäuse mit einer Schüttelmechanik, über die das Tablar in Schüttelbewegungen versetzbar ist, und mit mindestens einem mit einer eine Sensorelektronik aufweisenden Steuereinheit verbundenen Sensor,
**dadurch gekennzeichnet,**
**dass** der mindestens eine Sensor (4, 5) und die mit dem Sensor ((4, 5) verbundene Sensorelektronik (6) auf dem Tablar (3) angeordnet sind und drahtlos mit der ortsfest angeordneten Steuereinheit (7) kommunizieren.

2. Vorrichtung nach Anspruch 1,
**dadurch gekennzeichnet,**
**dass** eine Mehrzahl von Sensoren (4,5) auf dem Tablar (3) angeordnet sind,
**dass** auf dem Tablar (3) ein zentraler Datenbus (10) vorgesehen ist, über den mit Hilfe der Sensorelektronik (6) die Kommunikation zwischen Sensoren (4, 5) und einer zentralen Schnittstelle (11) am Tablar (3) erfolgt, und
**dass** die zentrale Schnittstelle (11) drahtlos mit einer ortsfesten Schnittstelle (12) kommuniziert.

3. Vorrichtung nach Anspruch 2,
**dadurch gekennzeichnet,**
**dass** die zentrale Schnittstelle (11) einen Signalsender (13) aufweist, dessen Signale von einem Signalempfänger (14) der ortsfesten Schnittstelle (12) empfangen werden, der mit der Steuereinheit (7) verbunden ist.

4. Vorrichtung nach Anspruch 2 oder 3,
**dadurch gekennzeichnet,**
**dass** die zentrale Schnittstelle (11) einen Kommunikationsempfänger (15) aufweist, der Signale von einem Kommunikationssender (16) der ortsfesten Schnittstelle (12) empfängt, der mit der Steuereinheit (7) verbunden ist.

5. Vorrichtung nach einem der Ansprüche 2 bis 4,
**dadurch gekennzeichnet,**
**dass** die ortsfeste Schnittstelle (12) am Gehäuse (2) angeordnet ist und über eine Datenleitung mit der Steuereinheit (7) verbunden ist.

6. Vorrichtung nach Anspruch 5,
**dadurch gekennzeichnet,**
**dass** die Steuereinheit (7) von einem Computer gebildet wird.

7. Vorrichtung nach einem der Ansprüche 1 bis 6,
**dadurch gekennzeichnet,**
**dass** von der Sensorelektronik (6) gesammelte und aufbereitete Messsignale der Sensoren (4, 5) über den zentralen Datenbus (10) zur zentralen Schnittstelle (11) leitbar sind.

8. Vorrichtung nach einem der Ansprüche 1 bis 7,
**dadurch gekennzeichnet,**
**dass** die drahtlose Kommunikation mittels RFID-Technik ausgebildet ist.

9. Vorrichtung nach einem der Ansprüche 1 bis 7,
**dadurch gekennzeichnet,**
**dass** die drahtlose Kommunikation mittels Bluetooth-Technik ausgebildet ist.

10. Vorrichtung nach einem der Ansprüche 1 bis 9,
**dadurch gekennzeichnet,**
**dass** die Medien (9) sich in auf dem Tablar (3) angeordneten Schüttelkolben (8) befinden.

11. Vorrichtung nach Anspruch 10,
**dadurch gekennzeichnet,**
**dass** zur Messung des Mediums (9) ein dem Schüttelkolben (8) benachbarter, drahtloser Sensor (4) vorgesehen ist.

12. Vorrichtung nach Anspruch 11,
**dadurch gekennzeichnet,**
**dass** der drahtlose Sensor (4) als optischer Sensor ausgebildet ist.

13. Vorrichtung nach einem der Ansprüche 10 bis 12,
**dadurch gekennzeichnet,**
**dass** der Sensor (5) als eine im Schüttelkolben (8) anordenbare Sonde mit einer Drahtverbindung zur Sensorelektronik (6) ausgebildet ist.

14. Vorrichtung nach einem der Ansprüche 1 bis 13,
**dadurch gekennzeichnet,**
**dass** die Energieversorgung der Sensoren (4, 5) und der Sensorelektronik (6) als drahtlose Energieversorgung ausgebildet ist.

15. Vorrichtung nach Anspruch 14,
**dadurch gekennzeichnet,**
**dass** am Gehäuse (2) ein ortsfester Energiesender (17) und am Tablar (3) ein Energieempfänger (18) vorgesehen ist.

16. Vorrichtung nach Anspruch 14 oder 15,
**dadurch gekennzeichnet,**
**dass** eine induktive Energieversorgung vorgesehen ist.

17. Vorrichtung nach Anspruch 16,
**dadurch gekennzeichnet,**
**dass** für die Energieversorgung eine RFID-Verbindung installiert ist.

18. Vorrichtung nach einem der Ansprüche 1 bis 13,
**dadurch gekennzeichnet,**
**dass** für die Energieversorgung der Sensoren (4, 5) und der Sensorelektronik (6) ein von der Bewegung des Tablars (3) antreibbarer Generator vorhanden ist.

## Claims

1. Device for agitating media, which are arranged on a shaking tray, consisting of a housing with an agitating mechanism by way of which the shaking tray can be set into shaking motion, and with at least one sensor connected with a control unit having an electronic sensor system, **characterised in that** the at least one sensor (4, 5) and the electronic sensor system (6) connected with the sensor (4, 5) are arranged on the shaking tray (3) and communicate in wire-free manner with the control unit (7) arranged to be stationary.

2. Device according to claim 1, **characterised in that** a plurality of sensors (4, 5) is arranged on the shaking tray (3), that a central data bus (10) by way of which the communication between sensors (4, 5) and a central interface (11) at the shaking tray (3) is carried out with the help of the electronic sensor system (6) is provided on the shaking tray (3) and that the central interface (11) communicates in wire-free manner with a stationary interface (12).

3. Device according to claim 2, **characterised in that** the central interface (11) comprises a signal transmitter (13), the signals of which are received by a signal receiver (14) of the stationary interface (12), which is connected with the control unit (7).

4. Device according to claim 2 or 3, **characterised in that** the central interface (11) comprises a communications receiver (16) which receives signals from a communications transmitter (16) of the stationary interface (12), which is connected with the control unit (7).

5. Device according to one of claims 2 to 4, **characterised in that** the stationary interface (12) is arranged at the housing (2) and connected with the control unit (7) by way of a data line.

6. Device according to claim 5, **characterised in that** the control unit (7) is formed by a computer.

7. Device according to one of claims 1 to 6, **characterised in that** measurements signals, which are collected and prepared by the electronic sensor system (6), of the sensors (4, 5) can be conducted by way of the central data bus (10) to the central interface (11).

8. Device according to one of claims 1 to 7, **characterised in that** the wire-free communication is formed by means of RSID technology.

9. Device according to one of claims 1 to 7, **characterised in that** the wire-free communication is formed by means of Bluetooth technology.

10. Device according to one of claims 1 to 9, **characterised in that** the media (9) are disposed on agitating pistons (8) arranged on the shaking tray (3).

11. Device according to claim 10, **characterised in that** for measurement of the medium (9) a wire-free sensor (4) is provided adjacent to the agitating system (8).

12. Device according to claim 11, **characterised in that** the wire-free sensor (4) is constructed as an optical sensor.

13. Device according to one of claims 10 to 12, **characterised in that** the sensor (5) is constructed as a probe, which can be arranged in the agitating piston (8), with a wire connection to the electronic sensor system (6).

14. Device according to one of claims 1 to 13, **characterised in that** the energy supply of the sensors (4, 5) and of the electronic sensor system (6) is constructed as a wire-free energy supply.

15. Device according to claim 14, **characterised in that** a stationary energy transmitter (17) is provided at the housing (2) and an energy receiver (18) is provided at the shaking tray (3).

16. Device according to claim 14 or 15, **characterised in that** an inductive energy supply is provided.

17. Device according to claim 16, **characterised in that** an RFID connection is installed for the energy supply.

18. Device according to one of claims 1 to 13, **characterised in that** a generator drivable by the movement of the shaking tray (3) is present for the energy supply of the sensors (4, 5) and the electronic sensor system (6).

## Revendications

1. Dispositif pour agiter des agents, qui sont disposés sur une planche, composée d'un logement et d'un mécanisme d'agitation, via lequel la planche peut être déplacée dans des mouvements d'agitation, et avec au moins un capteur relié à une unité de commande comportant une électronique de détection,
**caractérisé en ce que** au moins un détecteur (4, 5) et l'électronique de détection (6) reliée au capteur (4, 5) sont disposés sur la planche (3) et communiquent par radiotéléphonie avec l'unité de commande (7) fixe.

2. Dispositif selon la revendication 1, **caractérisé en ce qu'**une pluralité de capteurs (4, 5) sont disposés sur la planche (3), **en ce qu'**un bus de données (10) central est prévu sur la planche (3), via lequel a lieu au niveau de la planche (3) la communication entre les capteurs (4, 5) et une interface centrale (11) grâce à l'électronique de détection (6), et **en ce que** l'interface centrale (11) communique par radiotéléphonie avec une interface fixe (12).

3. Dispositif selon la revendication 2, **caractérisé en ce que** l'interface centrale (11) comporte un émetteur de signal (13), dont les signaux sont reçus par un récepteur de signal (14) de l'interface fixe (12), laquelle est reliée à l'unité de commande (7).

4. Dispositif selon la revendication 2 ou 3, **caractérisé en ce que** l'interface centrale (11) comporte un récepteur de communication (15), lequel reçoit des signaux d'un émetteur de communication (16) de l'interface fixe (12), laquelle est reliée à l'unité de commande (7).

5. Dispositif selon l'une quelconque des revendications 2 à 4, **caractérisé en ce que** l'interface fixe (12) est disposée au niveau du logement (2) et est reliée à l'unité de commande (7) via une ligne de transmission de données.

6. Dispositif selon la revendication 5, **caractérisé en ce que** l'unité de commande (7) est conçue comme un ordinateur.

7. Dispositif selon l'une quelconque des revendications 1 à 6, **caractérisé en ce que** les signaux de mesure des capteurs (4, 5) collectés et traités par l'électronique de détection (6) peuvent être transmis à l'interface centrale (11) via le bus de données (10) central.

8. Dispositif selon l'une quelconque des revendications 1 à 7, **caractérisé en ce que** la communication par radiotéléphonie est formée par la technologie RFID.

9. Dispositif selon l'une quelconque des revendications 1 à 7, **caractérisé en ce que** la communication par radiotéléphonie est formée par la technologie Bluetooth.

10. Dispositif selon l'une quelconque des revendications 1 à 9, **caractérisé en ce que** les agents (9) se situent dans des tubes d'agitation (8) disposés sur la planche (3).

11. Dispositif selon la revendication 10, **caractérisé en ce qu'**un capteur (4) radiotéléphonique voisin du tube d'agitation (8) est prévu pour mesurer l'agent (9).

12. Dispositif selon la revendication 11, **caractérisé en ce que** le capteur radiotéléphonique (4) est conçu comme capteur optique.

13. Dispositif selon l'une quelconque des revendications 10 à 12, **caractérisé en ce que** le capteur (5) est conçu comme une sonde pouvant être disposée dans le tube d'agitation (8) avec une liaison filaire vers l'électronique de détection (6).

14. Dispositif selon l'une quelconque des revendications 1 à 13, **caractérisé en ce que** l'alimentation énergétique des capteurs (4, 5) et de l'électronique de détection (6) est conçue comme alimentation énergétique radiotéléphonique.

15. Dispositif selon la revendication 14, **caractérisé en ce qu'**un émetteur énergétique (17) fixe est prévu au niveau du logement (2) et **en ce qu'**un récepteur énergétique (18) est prévu au niveau de la planche (3).

16. Dispositif selon la revendication 14 ou 15, **caractérisé en ce qu'**une alimentation énergétique inductive est prévue.

17. Dispositif selon la revendication 16, **caractérisé en ce qu'**une liaison RFID est installée pour l'alimentation énergétique.

18. Dispositif selon l'une quelconque des revendications 1 à 13, **caractérisé en ce qu'**un générateur pouvant être commandé par le mouvement de la planche (3) est prévu pour l'alimentation énergétique des capteurs (4, 5) et de l'électronique de commande (6).
